# EUROPÄISCHE PATENTSCHRIFT

(11) **EP 1 115 975 B1**
(45) Veröffentlichungstag und Bekanntmachung des Hinweises auf die Patenterteilung: **12.11.2003**
(21) Anmeldenummer: 99953704.6
(22) Anmeldetag: 02.09.1999
(51) Int. Cl.: F02M 63/02

(54) **KRAFTSTOFFEINSPRITZSYSTEM**
FUEL INJECTION SYSTEM
SYSTEME D'INJECTION DE CARBURANT

(30) Priorität: 24.09.1998 DE 19843940
(43) Veröffentlichungstag der Anmeldung: 18.07.2001
(73) Patentinhaber: SIEMENS AKTIENGESELLSCHAFT, 80333 München (DE)
(72) Erfinder: EISENBACHER, Egon, D-97753 Karlstadt (DE)
(86) Internationale Anmeldenummer: DE9902791
(87) Internationale Veröffentlichungsnummer: WO00017516

(56) Entgegenhaltungen:
- DE-A- 19 539 885
- DE-A- 19 612 412
- DE-A- 19 618 707

## Beschreibung

Die Erfindung betrifft ein Kraftstoffeinspritzsystem für einen Verbrennungsmotor, insbesondere einen Dieselmotor gemäß dem Oberbegriff des Patentanspruchs 1.

An moderne Verbrennungsmotorenkonzepte werden erhebliche technologische Anforderungen gestellt, um die Gesetzesvorgaben der Gesetzgeber zu erfüllen und die Vorstellungen der Autofahrer in Bezug auf Verbrauch, Leistung, Drehmoment und Laufruhe zu befriedigen.

Die Dieselmotoren hinkten lange Jahre in bezug auf die technologische Weiterentwicklung den mit Katalysatoren ausgerüsteten Ottomotoren hinterher. Durch Entwicklung von neuen Einspritzsystemen konnte dieser technologische Vorsprung der Otto-Motoren jedoch in jüngster Zeit eingeholt werden. Als besonders leistungsfähig haben sich dabei Direkteinspritzsysteme gezeigt, bei denen der aus einem Tank angesaugte und mit Druck beaufschlagte Kraftstoff einer gemeinsamen Leitung, der sogenannten Common-Rail zugeführt und von dort an die Einspritzdüsen der jeweiligen Zylinder verteilt wird. Die elektronische Motorsteuerung regelt den Druck von bis zu 2000 bar unabhängig von der Einspritzfolge je nach Drehzahl und Last des Motors.

Das Grundkonzept eines derartigen Common-Rail-Dieselmotors ist in Figur 1 dargestellt, auf die bereits jetzt Bezug genommen sei.

Demgemäß wird der Kraftstoff über eine Vorförderpumpe 2 aus einem Tank 4 angesaugt und in einer Hochdruckpumpeneinrichtung 6 mit einer nicht dargestellten Hochdruckpumpe sowie den zugehörigen Schaltelementen auf den erforderlichen Kraftstoffdruck gebracht. Der druckbeaufschlagte Kraftstoff wird der vorgeschriebenen gemeinsamen Hochdruckleitung, der Common-Rail 8 zugeführt.

Diese steht in Verbindung mit beispielsweise piezoelektrisch angesteuerten Einspritzdüsen 10, über die der Kraftstoff je nach Drehzahl und Last des Motors in die zugeordneten Zylinder 12 einspritzbar sind. Das Common-Rail-Einspritzsystem ermöglicht eine zylinderindividuelle Ansteuerung, so daß beispielsweise unterschiedlich starke Verbrennungsvorgänge in den einzelnen Zylindern vermieden werden und somit die Laufruhe des Dieselmotors gegenüber herkömmlichen Systemen erheblich verbessert werden kann. Da der hohe Einspritzdruck bereits bei niedrigen Drehzahlen zur Verfügung steht, wird eine optimale Gemischaufbereitung in den Zylindern bewirkt, die zu einer Verbesserung des Kraftstoffverbrauches und einer Absenkung der Abgasemissionen führt.

Beim Starten des Verbrennungsmotores ist eine schnelle Druckbeaufschlagung des zur Common-Rail geförderten Kraftstoffes auf ein Mindestniveau, das bei beispielsweise 150 bar liegen kann erforderlich, um den Kraftstoff beim Starten des Motors in der erforderlichen Form zu zerstäuben.

Da die Hochdruckpumpeneinrichtung 6 üblicherweise an den Verbrennungsmotor angekoppelt ist, liefert diese unmittelbar nach dem Start des Motores noch nicht genügend Druck, um den Kraftstoff auf das vorgenannte Mindestniveau von 150 bar zu bringen. Eine Größerdimensionierung der Hochdruckpumpeneinrichtung würde die Herstellkosten des Dieselmotores und auch den Energieverbrauch erhöhen, da diese Pumpe im Normalbetrieb, das heißt bei warmem Motor zu groß ausgelegt wäre.

Zur Lösung dieses Problemes wird in der DE 3315927A1 ein Common-Rail-Einspritzsystem vorgestellt, bei dem die Hochdruckpumpeneinrichtung 6 beim Starten des Motores über eine Bypassschaltung umgangen wird, so daß die Common-Rail 8 alleine von der Vorförderpumpe 2 gespeist wird. In diesem Betriebszustand wird die Vorförderpumpe 2 über einen Hilfsmotor angetrieben, so daß die Leistung der Vorförderpumpe 2 ausreicht, um den Kraftstoff auf das erforderliche Druckniveau zu bringen.

In der US 5 626 121A wird ein Common-Rail-Einspritzsystem gezeigt, bei dem - ähnlich wie beim vorbeschriebenen Ausführungsbeispiel - beim Starten des Motores die Hochdruckpumpeneinrichtung 6 über eine Bypassleitung umgangen und die Common-Rail 8 über die Vorförderpumpe 2 auf das erforderliche Druckniveau gebracht wird.

Die DE 195 39 885 A1 schlägt vor, anstelle einer Bypassschaltung eine Hochdruckpumpe zu verwenden, die ein Strömen des Kraftstoffs von der Niederdruckseite zur Hochdruckseite nicht oder nur unwesentlich behindert. Hierdurch kann auf eine Bypassschaltung verzichtet werden.

Bei allen drei Lösungen ist ein hoher schaltungstechnischer Aufwand erforderlich, um einen schnellen Druckaufbau im Einspritzsystem während der Startphase des Motors zu ermöglichen.

Demgegenüber liegt der Erfindung die Aufgabe zugrunde, ein Kraftstoffeinspritzsystem zu schaffen, bei dem die Kraftstoffversorgung bei minimalem schaltungstechnischem Aufwand auch beim Starten des Motores in der erforderlichen Weise gewährleistet ist.

Diese Aufgabe wird durch ein Kraftstoffeinspritzsystem mit den Merkmalen des Patentanspruchs 1 gelöst.

Die Erfindung zeichnet sich dadurch aus, dass stromabwärts der Förderpumpe eine Druckbegrenzungsventilanordnung mit einem Druckbegrenzungsventil und einem dem Druckbegrenzungsventil vorgeschalteten Ventileinrichtung vorgesehen ist, bei der die Ventileinrichtung ein Druckabschältoder Druckbegrenzungsventil aufweist, daß über den Druck in der Common-Rail gegen die Kraft der Druckfeder aufsteuerbar ist. Durch die direkte Ansteuerung des Druckabschalt- oder Druckbegrenzungsventils über den Druck in der Common-Rail wird der schaltungs- und vorrichtungstechnische Aufwand auf ein Minimum reduziert.

Bei einem bevorzugten Ausführungsbeispiel des Kraftstoffeinspritzsystems wird die Steuerfeder des Druckabschalt- oder Druckbegrenzungsventils derart ausgelegt, daß der Aufsteuerdruck etwa 150 bar übersteigen muß.

Bei einem bevorzugten Ausführungsbeispiel wird zur Erhöhung der Betriebssicherheit zwischen der Saugseite der Hochdruckpumpe ein Saugdrosselventil vorgeschaltet, über das der Speisedruck durch eine Saugdrosselregelung der Hochdruckpumpe möglich ist.

Der Speisedruck der Hochdruckpumpe läßt sich darüber hinaus auch variieren, indem die Druckbegrenzungsventilanordnung elektrisch oder elektrohydraulisch in Abhängigkeit von dem Betriebszustand des Verbrennungsmotors ansteuerbar ist, so daß der Speisedruck entsprechend variierbar ist.

Bei einem bevorzugten Ausführungsbeispiel der Erfindung sind die Vorförderpumpe als elektrisch betriebene Verdrängerpumpe und die Hochdruckpumpe als eine vom Verbrennungsmotor angetriebene Radialkolbenpumpe ausgeführt.

Die Druckbegrenzungsventilanordnung kann zu einem einzigen Ventil zusammenfaßt sein.

Sonstige vorteilhafte Weiterbildungen der Erfindung sind Gegenstand der weiteren Unteransprüche.

Im folgenden wird ein bevorzugtes Ausführungsbeispiel der Erfindung anhand schematischer Zeichnungen näher erläutert. Es zeigen:
Figur 1 eine Schemadarstellung eines Dieselmotors mit Common-Rail-Einspritzsystem und
Figur 2 ein Schaltschema eines erfindungsgemäßen Kraftstoffeinspritzsystems für den in Figur 1 dargestellten Verbrennungsmotor.

Wie bei dem eingangs beschriebenen Kraftstoffeinspritzsystem wird der Kraftstoff über eine Vorförderpumpe 2 aus einem Tank 4 gefördert, auf einen Speisedruck komprimiert und über eine Speiseleitung 14 zum Eingangsanschluß der Hochdruckpumpeneinrichtung 6 gefördert. Beim gezeigten Ausführungsbeispiel hat diese eine Hochdruckpumpe 16 und ein vorgeschaltetes Saugdrosselventil 18, das beim gezeigten Ausführungsbeispiel als 2-Wegeventil ausgeführt ist und elektrisch oder elektrohydraulisch betätigbar ist. Die Ansteuerung erfolgt über die nicht dargestellte Steuerung des Verbrennungsmotors.

In seiner federvorgespannten Grundstellung ist das Saugdrosselventil 18 in eine Durchflußstellung vorgespannt. Durch Ansteuerung über die Motorsteuerung kann das Saugdrosselventil 18 in seine Sperrstellung gebracht werden, so daß die Zufuhr zur Hochdruckpumpe 16 unterbrochen ist. Dies kann beispielsweise bei einer Störung des Einspritzsystems erfolgen, so daß die Kraftstoffversorgung zu den Zylindern unterbrochen wird. Das Saugdrosselentil 18 solltinuierlich verstellbar ausgeführt werden, so daß eine Saugdrosselregelung der Hochdruckpumpe 16 möglich ist.

Die Hochdruckpumpe 16 wird üblicherweise über die Kurbelwelle des Verbrennungsmotors angetrieben, während die Vorförderpumpe 2 eine großdimensionierte Kraftstoffpumpe ist, die auch vom Verbrennungsmotor angetrieben wird. Alternativ könnte diese auch einen eigenen, beispielsweise elektrischen Antrieb aufweisen.

Bei Common-Rail-Einspritzsystemen werden üblicherweise Hochdruckpumpen in Radialkolbenbauweise eingesetzt, wie sie beispielsweise in der DE 42 16 877 C2 beschrieben sind. Da der konstruktive Aufbau dieser Hochdruckpumpen 16 bereits aus dem Stand der Technik bekannt ist, kann auf eine detaillierte Beschreibung verzichtet werden.

Der druckbeaufschlagte Kraftstoff wird über eine Hochdruckleitung 20 in die Common-Rail 8 gefördert, und von dieser über die Einspritzdüsen 10 in die Zylinderräume eingespritzt.

Bei der erfindungsgemäßen Lösung zweigt von der Speiseleitung 14 eine Rücklaufleitung 22 ab, über die eine Verbindung mit dem Tank 4 herstellbar ist.

In die Rücklaufleitung 22 ist ein Druckmodulationsoder Speisedruckbegrenzungsventil 24 geschaltet, das beim gezeigten Ausführungsbeispiel als Druckbegrenzungsventil ausgeführt ist. Dieses sperrt in seiner federvorgespannten Grundposition die Verbindung zwischen der Rücklaufleitung 22 und einer Tankleitung 26. Der Druck am Eingang des Speisedruckbegrenzungsventils 24 wird über eine Steuerleitung 30 zu der gegen die Steuerfeder 28 wirkenden Stirnfläche des Ventilgliedes des Speisedruckbegrenzungsventils 24 geführt. Bei Überschreiten eines voreingestellten Maximalspeisedruckes in der Rücklaufleitung 22 wird das Speisedruckbegrenzungsventil 24 in seine Durchflußstellung gebracht, so daß über die Tankleitung 26 eine Verbindung zum Tank 4 aufgesteuert wird.

Das in Figur 2 dargestellte Speisedruckbegrenzungsventil 24 kann auch als elektrisch betätigtes Ventil ausgeführt werden, dessen Ansteuerung ebenfalls über die Motorsteuerung erfolgt. Durch geeignete Ansteuerung kann dann der Speisedruck zur Hochdruckpumpeneinrichtung 6 moduliert werden, so daß der Druck in der Common-Rail 8 einstellbar ist.

Bis hierhin unterscheidet sich die erfindungsgemäße Schaltung nur unwesentlich von herkömmlichen Common-Rail-Einspritzsystemen.

Dem Speisedruckbegrenzungsventil 24 ist beim gezeigten Ausführungsbeispiel ein Druckabschalt- oder ein Druckbegrenzungsventil 32 vorgeschaltet, das von einer Druckfeder 34 in seine Schließstellung vorgespannt ist. Die Druckfeder 34 hat eine wesentlich höhere Federrate als die Steuerfeder 28 und wird beim gezeigten Ausführungsbeispiel so gewählt, daß ein Steuerdruck im Bereich von 150 bar anliegen muß, um die Kraft der Druckfeder 34 zu überwinden. Im Gegensatz dazu reicht ein Druck von unter 10 bar in der Steuerleitung 30 aus, um die Kraft der Steuerfeder 28 zu übersteuern. Das Ventilglied des Druckabschaltventils 32 wird in Öffnungsrichtung von dem Druck in einer Hochdrucksteuerleitung 36 beaufschlagt, über die der Druck in der Common-Rai1 8 zum Druckabschaltventil 32 gemeldet wird.

Das heißt, solange der Druck in der Common-Rail 8 den über die Druckfeder 34 voreingestellten Wert von beispielsweise 150 bar nicht überschreitet, ist die Verbindung der Rücklaufleitung 22 zum Tank 4 unterbrochen, so daß der von der Vorförderpumpe 2 abgegebenen Speisedruck auf diesen Maximalwert begrenzt ist.

Beim Starten des Verbrennungsmotores läuft die elektrisch betätigte Vorförderpumpe 2 sofort an, während die von der Kurbelwelle des Verbrennungsmotors angetriebene Hochdruckpumpe 2 aufgrund der geringen Motordrehzahl noch nicht in der Lage ist, den erforderlichen Startdruck von beispielsweise 150 bar zu liefern.

Beim Startvorgang befindet sich das Druckabschaitventil 32 aufgrund der Kraft der Druckfeder 34 in seiner Sperrstellung, so daß die Rücklaufleitung 22 zum Tank 4 hin abgesperrt ist. Die Vorförderpumpe 2 fördert mit maximaler Leistung und ist so ausgelegt, daß sie den erforderlichen Startdruck von etwa 150 bar liefern kann. Das Saugdrosselventil 18 befindet sich in einer Durchflußposition, so daß der über die Vorförderpumpe 2 druckbeaufschlagte Kraftstoff über die nicht dargestellten Saugund Druckrückschlagventile der Hochdruckpumpe 16 in die Hochdruckleitung 20 gefördert wird.

Unmittelbar nach dem Starten des Motores liefert die Hochdruckpumpe 16 einen vernachlässigbaren Beitrag zur Kompression des Kraftstoffs 20. Das heißt, der Druck in der Common-Rail 8 wird im wesentlichen durch die Wirkung der Vorförderpumpe 2 auf dasjenige Mindestniveau gebracht, daß zu einer akzeptablen Zerstäubung des Kraftstoffes erforderlich ist.

Der Druck in der Common-Rail 8 wird über die Hochdrucksteuerleitung 36 zur Steuerseite des Druckabschaltventils 32 gemeldet. Bei Überschreiten des voreingestellten Druckniveaus (beispielsweise 150 bar) in der Common-Rail 8 wird das Druckabschaltventil 32 in seine Durchflußstellung gebracht, so daß die Verbindung der Rücklaufleitung 22 zum Speisedruckbegrenzungsventil 24 aufgesteuert wird.

Durch den vergleichsweise hohen Druck in der Rücklaufleitung 22 wird das Speisedruckbegrenzungsventil 24 in seine Durchflußstellung gebracht, so daß die Verbindung zum Tank T aufgesteuert und der Druck in der Rücklaufleitung 22 auf den voreingestellten Speisedruck von weniger als 10 bar abgebaut wird. Der Startvorgang des Verbrennungsmotors ist zwischenzeitlich abgeschlossen, so daß die Hochdruckpumpe mit der erforderlichen Drehzahl läuft, um den Kraftstoff vom voreingestellten Speisedruck (< 10 bar) auf das in der Common-Rail 8 erforderliche Druckniveau zu bringen. Das heißt, nach abgeschlossenem Startvorgang wird die Vorförderpumpe 2 druckentlastet, so daß sie nur noch den üblicherweise erforderlichen Speisedruck von bis zu 10 bar bringen muß.

Die erfindungsgemäße Schaltung hat einen wesentlich einfacheren Aufbau als die eingangs beschriebenen Einspritzsysteme, da im Prinzip lediglich die Vorförderpumpe 2 und das Saugdrosselventil 18 im Hinblick auf das während des Startvorgangs erforderliche Druckniveau von etwa 150 bar zu dimensionieren sind. Als zusätzliches Bauelement muß lediglich das Druckabschaltventil 32 vorgesehen werden, das dem Speisedruckbegrenzungsventil 24 vorgeschaltet ist. Durch eine groß dimensionierte Vorförderpumpe 2 läßt sich somit ein schnelles Startverhalten des Verbrennungsmotores bei minimalem Energieverbrauch und geringem vorrichtungstechnischen Aufwand sicherstellen.

Selbstverständlich können auch andere Ventil- und Steuereinrichtung vorgesehen werden, um den Speisedruck in der Speiseleitung 14 während des Startvorganges auf das erforderliche hohe Druckniveau zu bringen. Anstelle eines vorgesteuerten Druckabschaltventils kann beispielsweise auch ein Druckbegrenzungsventil verwendet werden.

Hauptvorteil der Erfindung gegenüber den herkömmlichen Lösungen liegt darin, daß keine aufwendige Schaltung vorgesehen werden muß, so daß lediglich vorhandene Leistungsund Ventilmittel ergänzt werden müssen.

Offenbart ist ein Kraftstoffeinspritzsystem für einen Verbrennungsmotor mit einer Vorförderpumpe und einer Hochdruckpumpe, von der druckbeaufschlagter Kraftstoff in eine Common-Rail förderbar ist. Beim Starten des Verbrennungsmotors wird der Speisedruck der Hochdruckpumpe auf ein hohes Druckniveau gebracht, so daß sich in der Common-Rail sehr schnell der für eine optimale Zerstäubung erforderliche Druck aufbaut.

## Patentansprüche

1. Kraftstoffeinspritzsystem mit einer Vorförderpumpe (2) zum Fördern des Kraftstoffes von einem Tank (4) zu einer Hochdruckpumpe (16), über die der Kraftstoff in eine Common-Rail (8) förderbar ist, in der Einspritzdüsen (10) zum Einspritzen des druckbeaufschlagten Kraftstoffes in die Zylinder (12) eines Verbrennungsmotors angeordnet sind, wobei stromabwärts der Vorförderpumpe (2) eine Druckbegrenzungsventilanordnung mit einem Druckbegrenzungsventil (24) und einer dem Druckbegrenzungsventil (24) vorgeschalteten Ventileinrichtung (32) vorgesehen ist, über die in Abhängigkeit vom Druck in der Common-Rail (8) die Verbindung zwischen der Vorförderpumpe (2) und dem Druckbegrenzungsventil (24) derart ansteuerbar ist, daß der Speisedruck während des Startvorgangs des Verbrennungsmotors auf das für die Einspritzung erforderliche Druckniveau in der Common-Rail (8) angehoben ist,
**dadurch gekennzeichnet, daß**
die Ventileinrichtung (32) ein Druckabschalt- oder Druckbegrenzungsventil aufweist, das über den Druck in der Common-Rail (8) gegen die Kraft einer Druckfeder (34) aufsteuerbar ist.

2. Kraftstoffeinspritzsystem nach Anspruch 1,
**dadurch gekennzeichnet, daß**
die Druckfeder (34) derart ausgelegt ist, daß der Aufsteuerdruck etwa 150 bar übersteigt.

3. Kraftstoffeinspritzsystem nach einem der vorhergehenden Patentansprüche, **dadurch gekennzeichnet, daß** der Hochdruckpumpe (16) ein Saugdrosselventil (18) vorgeschaltet ist, über das die Kraftstoffzufuhr zur Hochdruckpumpe (16) absperrbar ist.

4. Kraftstoffeinspritzsystem nach einem der vorhergehenden Patentansprüche, **dadurch gekennzeichnet, daß** die Druckbegrenzungsventilanordnung (24, 32) elektrisch oder elektrohydraulisch ansteuerbar ist, um den Speisedruck zu variieren.

5. Kraftstoffeinspritzsystem nach einem der vorhergehenden Patentansprüche, **dadurch gekennzeichnet, daß** die Vorförderpumpe (2) eine elektrisch betriebene Verdrängerpumpe und/oder die Hochdruckpumpe (16) eine vom Verbrennungsmotor angetriebene Radialkolbenpumpe ist.

6. Kraftstoffeinspritzsystem nach einem der vorhergehenden Patentansprüche, **dadurch gekennzeichnet, daß** die Druckbegrenzungsventilanordnung (24, 32) als ein einziges Ventil ausgeführt ist.

## Claims

1. Fuel injection system with a pre-feed pump (2) to feed the fuel from a tank (4) to a high-pressure pump (16) via which the fuel can be fed into a common rail (8) in which injection nozzles (10) to inject the pressurized fuel into the cyclinder (12) of an internal combustion engine are arranged, whereby in the upstream direction the pre-feed pump (2) has a pressure limiting valve (24) and a valve apparatus (32) connected before the pressure limiting valve (24), via which, depending on the pressure in the common rail (8), the connection between the pre-feed pump (2) and the pressure limiting valve (24) can be controlled in such a way that the feed pressure when the internal combustion engine is starting is raised to the pressure level required in the common rail (8) for injection, **characterized in that** the valve apparatus features a pressure deactivation or pressure reduction valve which can be activated via the pressure in the common rail (8) against the pressure of a compression spring (34).

2. Fuel injection system according to claim 1, **characterized in that** the compression spring (34) is arranged in such a way that the activation pressure exceeds around 150 bar.

3. Fuel injection system according to one of the previous patent claims, **characterized in that** there is a suction reducing valve (18) connected before the high-pressure pump (16) via which the fuel feed to the high-pressure pump (16) can be restricted.

4. Fuel injection system according to one of the previous patent claims, **characterized in that** the pressure limiting valve arrangement (24, 32) can be activated electrically or electrohydraulically to vary the feed pressure.

5. Fuel injection system according to one of the previous patent claims, **characterized in that** the pre-feed pump (2) is an electrically operated positive displacement pump and/or the high pressure pump (16) is a radial piston pump driven by the internal combustion engine.

6. Fuel injection system according to one of the previous patent claims, **characterized in that** the pressure limiting valve arrangement (24, 32) is designed as a single valve

## Revendications

1. Système d'injection de carburant, comportant une pompe de pré-alimentation (2) pour envoyer le carburant d'un réservoir (4) dans une pompe haute pression (16), au moyen de laquelle le carburant peut être envoyé dans une rampe commune (8), dans laquelle sont disposées des buses d'injection (10) pour injecter, dans les cylindres (12) d'un moteur à combustion inteme, le carburant mis sous pression, un dispositif de soupapes de limitation de pression, comportant une soupape de limitation de pression (24) et un dispositif de soupape (32) placé en amont de la soupape de limitation de pression (24), étant prévu en aval de la pompe de pré-alimentation (2), la liaison entre la pompe de pré-alimentation (2) et la soupape de limitation de pression (24) pouvant être commandées par ce dispositif de soupape (32) en fonction de la pression dans la rampe commune (8), de telle façon que, pendant l'opération de démarrage du moteur à combustion interne, la pression d'alimentation soit augmentée, dans la rampe commune (8), au niveau de pression nécessaire pour l'injection,
**caractérisé en ce que**
le dispositif de soupape (32) présente une soupape de coupure ou de limitation de pression, pouvant être commandée, à l'encontre de la force d'un ressort de pression (34), au moyen de la pression dans la rampe commune (8).

2. Système d'injection de carburant suivant la revendication 1, **caractérisé en ce que** le ressort de pression (34) est conçu de telle façon que la pression de commande en augmentation dépasse environ 150 bar.

3. Système d'injection de carburant suivant l'une des revendications précédentes, **caractérisé en ce qu'**en amont de la pompe haute pression (16), est placée une soupape de bobine d'absorption (18), au moyen de laquelle l'alimentation en carburant vers la pompe haute pression (16) peut être coupée.

4. Système d'injection de carburant suivant l'une des revendications précédentes, **caractérisé en ce que** la soupape de limitation de pression (24, 32) peut être commandé électriquement ou électro-hydrauliquement, pour faire varier la pression d'alimentation.

5. Système d'injection de carburant suivant l'une des revendications précédentes, **caractérisé en ce que** la pompe de pré-alimentation (2) est une pompe à pistons plongeurs et rotative, entraînée électriquement, et/ou que la pompe haute pression (16) est une pompe radiale à pistons, entraînée par le moteur à combustion interne.

6. Système d'injection de carburant suivant l'une des revendications précédentes, **caractérisé en ce que** le dispositif de soupape de limitation de pression (24, 32) est réalisé sous la forme d'une soupape unique.
